# EUROPÄISCHE PATENTSCHRIFT

(11) **EP 0 354 455 B1**
(45) Veröffentlichungstag und Bekanntmachung des Hinweises auf die Patenterteilung: **27.05.1992**
(21) Anmeldenummer: 89114232.5
(22) Anmeldetag: 02.08.1989
(51) Int. Cl.: D01G 7/12

(54) **Verstellbarer Rost für den Abtragarm einer Ballenabtragmaschine**
Adjustable grid for the carrying-off arm of an opening machine
Grille réglable pour le bras d'enlèvement d'une ouvreuse de balles

(30) Priorität: 12.08.1988 DE 3827517
(43) Veröffentlichungstag der Anmeldung: 14.02.1990
(73) Patentinhaber: MASCHINENFABRIK RIETER AG, CH-8406 Winterthur (CH)
(72) Erfinder: Hanselmann, Daniel, CH-8406 Winterthur (CH); Schlepfer, Walter, CH-8406 Winterthur (CH); Aebli, Jost, CH-8408 Winterthur (CH)

(56) Entgegenhaltungen:
- DE-U- 8 627 019
- FR-A- 2 506 793
- FR-A- 2 591 617

## Beschreibung

Die vorliegende Erfindung betrifft einen verstellbaren Rost für den Abtragarm einer Ballenabtragmaschine zur Einstellung der Druchgrifftiefe von antreibbaren und sich zwischen den quer zur Längsrichtung des Abtragarmes angeordneten Roststäben hindurcherstreckenden Fasterabtragorganen. Ein verstellbarer Rost dieser Art ist aus der europäischen Patentanmeldung, EP-A- 199 041 bzw. aus der US-A- 3 381 341 bekannt.

Es ist heutzutage üblich, eine Ballenabtragmaschine zum Ballenöffnen zu verwenden, wobei die Ballen in einer Reihe hintereinander und parallel zur Laufrichtung der Ballenabtragmaschine aufgestellt werden. Erfahrungsgemäß gibt es härtere Ballen und weichere Ballen und es ändert sich sogar auch die Ballenpressung mit dem Grad des Öffnens der Ballen. Diese unterschiedliche Pressung der Ballen macht es erforderlich, die Durchgrifftiefe der Faserabtragorgane der Ballenabtragmaschine zu ändern. Die Durchgrifftiefe ist definiert als der Abstand, um den die Faserabtragorgane maximal unterhalb des über die Oberfläche der Ballen gleitenden Rostes vorstehen. Sie unterscheidet sich von der Zustelltiefe, welche ein Maß für die senkrechte Verstellung des gesamten Abtragarmes der Ballenabtragmaschine bei einer erneuten Bewegung entlang der Ballenreihe darstellt.

Die bisher vorgeschlagenen Mechanismen zur Einstellung der Durchgrifftiefe durch Verstellung des Rostes sind relativ aufwendig. Z.B. werden bei der US-PS 3 381 341 mehrere Kegelräder zur Verstellung des Rostes eingesetzt, die für sich genommen relativ teuer sind. Um den Rost an seinen beiden Enden zu verstellen, ist entweder eine zusätzliche aufwendige Getriebanordnung erforderlich oder zwei getrennte Antriebsmotoren für die entsprechenden, an beiden Enden des Rostes angeordneten Kegelräder, wobei es dann erforderlich ist, für die Synchronisation der beiden Motoren zu sorgen. Auch ist bei der gezeigten Anordnung eine Verstellung der Neigung des Rostes nicht möglich.

Die in der EP-A- 199 041 gezeigt Anordnung läßt zwar sowohl eine Verstellung der Durchgrifftiefe als auch der Neigung des Rostes zu, benötigt aber schließlich auch vier Antriebsmotoren, die mindestens paarweise miteinander synchronisiert werden müssen.

Der vorliegenden Erfindung liegt die Aufgabe zugrunde, einen verstellbaren Rost zu schaffen, welcher preisgünstig herzustellen ist, mechanisch stabil ist und eine selbsttätige Anpassung der Durchgrifftiefe an die jeweils vorkommende Ballenhärte ermöglicht, ggf. auch bei unterschiedlicher Härte in Querrichtung einer Ballenreihe.

Auch soll es möglich sein, diese Anpassung ohne Vervoendung eines Betätigungsmotors zu erreichen.

Zur Lösung dieser Aufgabe sieht die Erfindung vor, daß die Roststäbe durch Federeinrichtungen in eine Anschlagstellung entsprechend der minimalen Durchgrifftiefe vorgespannt sind und daß die Federkraft so gewählt ist, daß die beweglich angeordneten Roststäbe je nach Ballenhärte in Richtung zunehmender Durchgrifftiefe verschoben werden, in eine Stellung, die der jeweils passenden Durchgrifftiefe zumindest annähernd entspricht.

Die Erfindung beruht auf der Erkenntnis, daß bei weicheren Ballen die Durchgrifftiefe reduziert werden soll, während bei härteren Ballen die Durchgrifftiefe erhöht werden muß. Es ist nämlich so, daß bei weicheren Ballen die Abtragorgane dazu neigen, mehr Flocken aus den Ballen zu reißen als bei härteren Ballen. Um dieser Neigung entgegenzuwirken, wird die Durchgrifftiefe bei weiteren Ballen reduziert. In der Praxis liegt der Verstellbereich der Durchgrifftiefe bei etwa 7 mm.

Weiterhin beruht die Erfindung auf der Erkenntnis, daß bei härteren Ballen die von den Ballen auf die Roststäbe nach oben gerichtete Kraft größer ist als bei weicheren Ballen.

Zusätzlich beruht die Erfindung auf der Erkenntnis, daß es durch Federbelastung der Roststäbe nach unten möglich ist, die größere Kraft bei härteren Ballen dazu bei fachgerechter Auslegung der Federeigenschaften eine automatische Anpassung der Durchgrifftiefe an die Ballenhärte möglich ist.

Bei der erfindungsgemäßen Lösung sind nur relativ einfache und zuverlässige mechanische Teile erforderlich, um eine qualitativ hochwertige Anpassung an die Ballenhärte zu erreichen. Motoren und komplizierte Getriebe sind bei der erfindungsgemäßen Lösung unnötig und entbehrlich. Hierdurch entfällt auch jede kostspielige Synchronisationsmaßnahme.

Es kann unter Umständen wünschenswert sein, lediglich die Anschlagstellung zwecks Justierung der maximalen oder minimalen Durchgrifftiefe zu ändern. Die Erfindung sieht daher vor, daß die Anschlagstellung vorgebbar ist und zwar daß sie manuell oder maschinell einstellbar ist.

Im einfachsten Fall genügt es mit von der Betriebsperson drehbaren Justierschrauben zu arbeiten, wobei selbstverständlich die Verdrehung der Justierschrauben von einem kleinen Elektromotor durchgeführt werden kann, ggf. mit einer automatischen Steuerung bzw. Regelung. Es handelt sich hier jedoch nur um die Einstellung der minimalen oder maximalen Durchgrifftiefe und nicht um die Anpassung der Durchdringtiefe an die im Betrieb vorkommende unterschiedliche Ballenhärte.

Eine besonders bevorzugte Ausführungsform der Erfindung zeichnet sich dadurch aus, daß die einzelnen Roststäbe durch jeweilige Federeinrichtungen in die Anschlagstellung vorspannbar sind. Auf diese Weise paßt sich jeder Roststab der lokalen Ballenhärte automatisch an, indem die lokale Durchgrifftiefe verändert wird. Dies ist insbesondere bei langen Abtragarmen von Vorteil, d.h. bei Abtragmaschinen, wo mehrere Ballen in Querrichtung der Maschine nebeneinander aufgestellt werden.

Die Erfindung sieht aber auch eine Anordnung vor, bei der die Roststäbe gruppenweise verstellbar sind. Jede Gruppe von Roststäben könnte sich z.B. über eine Ballenbreite erstrecken. Auch können alle Roststäbe der Abtragarme miteinander starr verbunden sein und einen kompletten Rost bilden, wobei zur automatischen Anpassung der Durchgrifftiefe der Rost als Ganzes aus seiner Anschlagstellung gegen die Federkraft der Federeinrichtung drückbar ist. Die letzten beiden Möglichkeiten haben den Vorteil, daß verhältnismäßig wenig Federeinrichtungen bzw. Federn erforderlich sind. Hier genügt es schließlich, wenn jede Gruppe oder jeder Rost durch zumindest zwei an einer Längsseite des Abtragarmes angeordnete Federeinrichtungen federbelastet ist.

Eine besonders bevorzugte Ausführung eines verstellbaren Rostes, bei dem die einzelnen Roststäbe verstellbar sind, zeichnet sich dadurch aus, daß jeder Roststab an mindestens einem Ende ein sich zumindest im wesentlichen senkrecht zu seiner Längsrichtung erstreckendes Langloch aufweist, durch welches ein am Abtragarm befestigter, ggf. verstellbarer Führungsstab läuft, und daß zwischen diesem Ende des Roststabes und dem Abtragarm eine Druchfeder angeordnet ist.

Diese Anordnung ist besonders einfach. Man braucht für jeden Roststab lediglich eine Druckfeder, welche direkt auf das Ende des Roststabes wirkt, und ein geeignetes Widerlager für diese Druckfeder. Das anderen Ende des Roststabes kann entweder schwenkbar am Tragarm angelegt werden oder es kann ebenfalls mit einer einfachen Druckfeder federbelastet werden. Die seitliche Führung der Roststäbe, d.h. in Querrichtung wird bei dieser Ausbildung durch den Führungsstab erreicht, der sich durch das genannte Langloch erstreckt, wobei dieser Führungsstab eine doppelte Funktion annehmen kann, indem er durch Kontakt mit dem einen Ende des Langloches die Anschlagstellung der Roststäbe bestimmt.

Diese Ausführung ist auch deshab besonders von Vorteil, weil sie eine sehr kompakte Bauweise ermöglicht, die Druckfedern können ohne weiteres links und rechts vom Arbeitskreis der Abtragorgane am unteren Ende dieses Arbeitskreises angeordnet werden, so daß der Abtragarm selbst verhältnismäßig kleine Abmessungen aufweisen kann.

Insbesondere stören die klein bemessenen Druckfedern nicht das Abtragen der aus den Ballen entnommenen Faserflocken.

Besondere Weiterbildungen in dieser Ausführungsform sind den Unteransprüchen 8 bis 12 zu entnehmen.

Eine weitere Ausführungsform, bei der jeder Roststab für sich federbelastet ist, zeichnet sich dadurch aus, daß jeder Roststab an mindestens einem Ende mit dem einen Ende eines am Abtragarm schwenkbar angeordneten Hebels in Eingriff steht, der zum Herabdrücken des Roststabes in die Anschlagstellung dient, und daß jeweils eine Feder an jedem Hebel angreift.

Auch diese Anordnung ist mechanisch relativ einfach und daher preisgünstig zu realisieren. Weitere Ausbildungen dieser Ausführungsform sind in den Unteransprüchen 14 bis 20 angegeben.

Die Ausführung gemäß Anspruch 15, bei der die Hebel als doppelarmige Hebel ausgebildet sind und die Feder an den den Roststäben entgegengesetzten Enden der Hebel angreifen, hat den besonderen Vorteil, daß die Feder entfernt von den Roststäben angeordnet werden können, so daß die Vorspannung der Roststäbe in die Anschlagstellung nur sehr wenige Bauteile im Bereich der Roststäbe erfordert, so daß die von den Abtragorganen aus dem Ballen herausgenommenen Baumwollflocken ungehindert abtransportiert werden können.

Auch die mechanische Anbringung der Anschläge zur Bestimmung der Anschlagstellung der Roststäbe verursacht keine Schwierigkeiten, da diese entsprechend dem Anspruch 17 mit den Armen der Hebel zusammenarbeiten können.

Die Anordnung gemäß Anspruch 18, wonach jeder Hebel ein zylinderartiges Ende aufweist, das in einer seitlichen Ausnehmung am Ende des zugeordneten Roststabes eingreift und in dieser verschiebbar geführt ist, hat den besonderen Vorteil, daß die zylinderartigen Enden der Hebel ein seitliches Verkippen der jeweils zugeordneten Roststäbe verhindern können. Somit werden die Hebel zu einem doppelten Zweck ausgenutzt, nämlich einerseits, um die Verstellung der Roststäbe zu ermöglichen und andererseits zu deren Führung. Diese Führung dient aber nicht nur zur Verhinderung von seitlichem Verkippen der Roststäbe, sondern es werden die Roststäbe auch durch die Hebelenden in Querrichtung des Abtragarmes geführt.

Verschiebungen der Roststäbe in Längsrichtung des Abtragarmes sind nicht zu befürchten, wenn entsprechend dem Anspruch 20 jeder Roststab in Draufsicht I-förmige Gestalt aufweist und die benachbarten Roststäbe an den Stirnseiten der Köpf- und Fußbalken der jeweiligen I-Form einander berühren.

Alle Hebel bzw. Gruppen von Hebeln auf jeder Seite des Abtragarmes können auf einer gemeinsamen Schwenkachse angeordnet werden und mit ihren Seiten im Bereich der Schwenkachse einander berühren. Dies ermöglicht eine platzsparende Unterbringung der Schwenkachse für die Hebel und macht besonderen Abstandshalter entbehrlich.

Eine weitere bevorzugte Ausführungsform, bei der die Roststäbe in Gruppen oder in Form eines gesamten Rostes verstellbar sind, zeichnet sich dadurch aus, daß jede Gruppe von Roststäben bzw. der gesamte Rost an ihren bzw. seinen beiden parallel zum Abtragarm angeordneten Längsseiten von einem jeweiligen Führungsstab durchdrungen ist, wobei die Führungsstäbe an ihren beiden Enden und ggf. an Zwischenstellen in Führungen an den Stirnenden des Abtragarmes bzw. in Zwischenführungen des Abtragarmes geführt sind, daß jede Gruppe bzw. der Rost an mindestens einer Längsseite derselben bzw. desselben mindestens zwei Federeinrichtungen aufweist, und daß mindestens die an dieser Längsseite vorgesehenen Führungen bzw. Zwischenführungen des Abtragarmes für den zugeordneten Führungsstab als sich senkrecht erstreckende Langlöcher ausgebildet sind.

Bei dieser Ausführung sind nur wenige Federeinrichtungen erforderlich, die auch außerhalb des Abtragarmes, z.B. an den Stirnseiten desselben untergebracht werden können und somit keine Einschränkung hinsichtlich des Abtransports der aus den Ballen herausgenommenen Faserflocken darstellen.

Besonders bevorzugte Weiterentwicklungen dieser Ausführungsform sind in den Unteransprüchen 22 bis 27 angegeben, wobei der Anordnung gemäß Anspruch 24, bei der jeder Führungsstab in gekreuzten Langlöchern geführt ist, besondere Bedeutung zukommt, da man auf diese Weise eine einwandfreie Führung der Roststäbe erreicht.

Auch ist es bei der vorliegenden Erfindung möglich, die Vorspannung der Federeinrichtungen für jede Federeinrichtung allein und/oder für alle Federeinrichtungen gemeinsam einzustellen, so daß auch hier eine große Vielfalt an Möglichkeiten gegeben ist, die jeweils optimale Anpassung zu erreichen. Schließlich soll erwähnt werden, daß die Federelemente nicht nur aus Zug- und Druckfedern bestehen können, z.B. auch als Gummifedern, Hydraulikfedern, Gasdruckfedern usw. ausgeführt werden können.

Die Erfindung wird nachfolgend näher erläutert, anhand der Zeichnung, in der zeigt:
Fig. 1 eine perspektivische Darstellung des Teils einer Ballenabtragmaschine,
Fig. 2 eine Seitenansicht eines verstellbaren Roststabes gemäß der Erfindung so wie er in einer Schnittebene II-II der Fig. 1 gesehen wird,
Fig. 3 eine weitere Ausführung eines verstellbaren Roststabes in einer Seitenansicht entsprechend der Fig. 2,
Fig. 4 eine Draufsicht auf den Roststab der Fig. 3, wobei weitere Roststäbe zu sehen sind,
Fig. 5 eine Seitenansicht in etwa entsprechend der Seitenansicht der Fig. 2, jedoch von einer erfindungsgemäßen Anordnung, bei der eine Gruppe von Roststäben bzw. ein gesamter Rost ganzheitlich verstellbar ist,
Fig. 6 eine Draufsicht auf die Anordnung gemäß Fig. 5, wobei aber nur drei Roststäbe gezeigt sind,
Fig. 7 eine Seitenansicht einer weiteren erfindungsgemäßen Ausführungsform ähnlich der der Fig. 5 und
Fig. 8 eine Draufsicht auf die Ausführungsform gemäß Fig. 7, diesmals von einem gesamten Rost.

Fig. 1 zeigt eine stark vereinfachte Darstellung eines Teils einer Ballenabtragmaschine mit einem Turm 10, der einen Abtragarm 11 trägt, der entlang einer Ballenreihe 12 in Pfeilrichtung 13 hin- und herverfahrbar ist. Der Abtragarm 11 kann in der senkrechten Richtung in Richtung des Doppelpfeils 14 verstellt werden, um die Zustelltiefe des Abtragarmes bei jeder erneuten Bewegung entlang der Ballenreihe 12 einzustellen. Man sieht, daß die Ballenreihe 12 eine Breite von drei Ballen aufweist, d.h. der Abtragarm 11 erstreckt sich über drei Ballen und trägt Flocken gleichzeitig von allen drei Ballen ab.

In bekannter Weise befindet sich innerhalb des Abtragarmes 11 eine Abtragwalze mit Abtragorganen (in Fig. 1 nicht gezeigt), deren Arbeitsspitzen die Faserflocken von dem Ballen ablösen.

Das Innenleben des Abtragorganes wird weiter erläutert anhand der Fig. 2, welche eine Seitenansicht des Abtragorganes in der Ebene II-II darstellt.

In Fig. 2 erkennt man die vorderen und hinteren Längsseiten 16 und 17 sowie die Unterkante 18 des Abtragorganes. Innerhalb des Abtragarmes befindet sich die drehbare Abtragwalze 19, die um eine Drehachse 21 drehbar gelagert ist und an ihrer Mantelfläche einzelne zahnförmige Abtragorgane 22 trägt. Die zahnförmigen Abtragorgane 22 sind an mehreren hintereinander angeordneten Kreisen angeordnet, wobei jeder Kreis etwas schräg zur Drehachse 21 steht, so daß die einzelnen zahnförmigen Elemente eine taumelscheibenartige Bewegung ausführen. Jeder Kreis von Abtragzähnen läuft in den Spalt zwischen zwei benachbarten Roststäben 23, von denen nur ein Roststab in der Fig. 2 zu sehen ist. Man sieht, daß der unterste Zahn 22 um einen Betrag T tiefer liegt als die Unterkante 24 des Roststabes 23. Dieser Betrag T stellt die Durchgrifftiefe dar.

Links und rechts von der Abtragwalze sind zwei Führungsbleche 25, 26 angeordnet, welche zusammen mit der Mantelfläche der Abtragwalze einen Führungskanal für den Abtransport der aus den Ballen herausgelösten Faserflocken bildet.

Die einzelnen Roststäbe 23 haben in Draufsicht I-förmige Gestalt und werden an den beiden Enden 27, 28 von jeweiligen Führungsstäben 29 geführt, welche in unten offenen langlochartigen Ausnehmungen 30 in den Enden 27, 28 der Roststäbe 23 angeordnet sind. In der Praxis muß man damit rechnen, daß die Roststäbe eine Schräglage annehmen, und die langlochartigen Ausnehmungen sind daher etwas breiter gestaltet als der Durchmesser der Führungsstäbe 29, wenigstens an einem Ende, so daß eine derartige Schräglage der Roststäbe nicht zu einer Verklemmung derselben führt.

Oberhalb von jedem Ende des gezeigten Roststabes 23 befindet sich eine jeweilige Schraubendruckfeder 31, welche einerseits gegen die Oberseite 32 des Roststabes, andererseits gegen ein flanschartiges Widerlager 33 drückt, wobei die Widerläger fest an den Wänden der Längsseiten 16 und 17 des Abtragorganes angeordnet sind. Die Druckfedern 31 werden durch jeweilige Zapfen 34 zentriert, wobei die Länge der Zapfen so gewählt ist, daß die Druckfedern beidseitig gehalten werden, d.h. nicht verlorengehen können.

Bei angehobenem Abtragorgan, d.h. wenn dieses nicht auf die Ballenreihe drückt, drücken die Schraubenfeder 31 den Roststab 23 nach unten, so daß die Enden 36 der langlochartigen Ausnehmungen 30 gegen die Führungsstäbe 29 gedrückt werden und somit die Anschlagstellung des Roststabes und daher auch die minimale Durchgrifftiefe bestimmen.

Im Betrieb tritt auf der Unterseite 24 des Roststabes 23 eine Kraft F auf, welche von der jeweiligen Härte des darunterliegenden Ballens abhängt. Je nach Größe dieser Kraft F werden die Federn 31 mehr oder weniger zusammengedrückt, so daß sich die Druchgrifftiefe entsprechend der Größe dieser Kraft F ändert.

Im Grunde genommen tritt eine Kraftverteilung entlang der Unterseite des Roststabes 23 auf und es ist gar nicht sicher, daß die resultierende Kraft in der Mitte des Roststabes wirkt, so wie in Fig. 2 angedeutet. Dies spielt jedoch keine Rolle, da die Federn 30 an der linken und rechten Seite des Roststabes 23 in Fig. 2 um unterschiedliche Beträge zusammengedrückt werden, so daß die Lage des Roststabes sich automatisch an die jeweils vorliegende Kraftverteilung anpaßt.

Bei dieser Ausführung wird die Bewegung des Roststabes nach oben durch die flache Oberseite der Zapfen 34 bestimmt, welche gegen die Flansche 33 anstoßen. Aus dieser Zeichnung ist auch ersichtlich, daß der Roststab 23 auf der linken und rechten Seite eine geneigte Fläche 38, 39 aufweist, welche eine Art Anlauframpe darstellt, d.h. eine kufenartige Wirkung ausübt, je nach dem in welcher Richtung (Doppelpfeil 13) sich der Abtragarm bewegt.

Sollte die Abtragmaschine so ausgelegt werden, daß der Abtragarm sich nur in einer Richtung bewegt, z.B. bei einer Drehturmausführung oder nur in einer Richtung abträgt, so genügt es die Roststäbe nur an einem Ende mit einer Feder 31 in die Anschlagstellung vorzuspannen, das andere Ende kann einfach angelenkt werden, wobei es erforderlich ist, etwa für die doppelte Amplitude der Bewegung des federbelasteten Endes des Roststabes zu sorgen, um den gleichen Stellbereich der Durchgrifftiefe zu erreichen.

Es soll schließlich erwähnt werden, daß die Führungsstäbe 29 fest an den Stirnseiten des Abtragarmes befestigt sind, wie beispielsweise bei 41 in Fig. 1 angedeutet ist. Auch können die Führungsstäbe an Zwischenstellen innerhalb des Abtragarmes abgestützt werden, wie beispielsweise bei 42 in Fig. 1 angedeutet ist.

Die Fig. 3 und 4 zeigen eine weitere Ausführungsform der erfindungsgemäßen Verstellung der Roststäbe, bei der für gleiche oder vergleichbare Teile die gleichen Bezugszeichen verwendet werden wie bei der Fig. 2, jedoch mit dem Zusatz .1. Der Darstellung halber sind die Längsseiten des Abtragarmes in der Fig. 3 und 4 und in den nachfolgenden Zeichnungen fortgelassen.

Die Ausführung gemäß Fig. 3 hat das besondere Kennzeichen, daß die Federbelastung der Roststäbe über doppelarmige Hebel 44 erfolgt, wobei wie auch in Fig. 4 zu ersehen ist, jeder Hebel 44 um eine feststehende Schwenkachse 45 drehbar angeordnet ist. Die Schwenkachsen 45, von denen es bei dieser Ausführungsform zwei gibt, werden entsprechend den Führungsstäben 29 der Ausführung gemäß Fig. 2 an den Stirnwänden bzw. Zwischenstellen des Abtragarmes befestigt. Jeder Hebel 44 weist an seinem einen dem Roststab 23.1 zugewandten Ende einen zylinderartigen Kopf 46 auf, dessen Zylinderachse parallel zur Drehachse 21.1 der Abtragwalze liegt, wobei der zylinderartige Kopf in eine entsprechend geformte Ausnehmung 47 am zugeordneten Ende des Roststabes 23 paßt. Obwohl es in Fig. 3 nicht gezeigt ist, ist auch hier ein gewisses Spiel vorgesehen, damit ein Verklemmen der Roststäbe bei einer Schräglage derselben nicht auftreten kann.

Die Federbelastung der Roststäbe erfolgt bei dem Beispiel gemäß Fig. 3 durch Zugfedern 31.1, welche jeweils an dem dem zylinderartigen Kopf abgewandten Ende des doppelarmigen Hebels 44 angreifen und diese nach oben ziehen. Das dem Hebel entfernte Ende jeder Zugfeder 31.1 ist an einem Stab 49 verankert, der entsprechend den Schwenkachsen 45 an den Stirnseiten des Abtragarmes befestigt ist und ggf. auch an Zwischenstellen entlang der Länge des Abtragarmes. Wie durch den Doppelpfeil 51 in Fig. 3 angedeutet, ist es auch möglich, die Stäbe 49 in der Höhe verstellbar zu machen, z.B. durch eines Exzenterantrieb oder durch eine entsprechend ausgelegte Justierschraube, damit die Vorspannung der Zugfeder 31.1 eingestellt werden kann.

Fig. 3 zeigt außerdem zwei Anschläge 36.1, welche die Anschlagstellung des Roststabes 23, d.h. die Stellung der minimalen Durchgrifftiefe bestimmen. Auch sind zwei weitere, ggf. verstellbare Anschläge 52 dargestellt, die die Lage der maximalen Durchgrifftiefe bestimmen.

Der Fig. 4 entnimmt man, daß die Hebel 44 nebeneinander auf den Schwenkachsen 45 angeordnet sind und zwar so, daß keine Zwischenstücke bzw. Abstandsstücke erforderlich sind. Die in Draufsicht I-förmigen Roststäbe 23 sind ebenfalls direkt nebeneinander angeordnet ohne Zwischenstücke und somit gegen Verschiebung in Längsrichtung des Abtragarmes gesichert. Ein seitliches Verkippen der Roststäbe ist durch die breiten zylinderartigen Köpfe 46 verhindert, ebenso wie eine Bewegung in Querrichtung des Abtragarmes. Die zylinderartigen Köpfe 46 der einzelnen Schwenkhebel 44 sind etwas schmaler ausgebildet als die zugeordneten Enden der Roststäbe. Auf diese Weise wird sichergestellt, daß der zylinderartige Kopf 46 nicht gleichzeitig in den Ausnehmungen von zwei Roststäben eingreift. Es leuchtet ein, daß bei der Ausführung gemäß Fig. 3 und 4 die Roststäbe einzeln verstellbar sind.

Die Fig. 5 und 6 zeigen eine weitere Ausführungsform, bei der die Roststäbe gruppenweise verstellbar sind, wobei diese Ausführung genauso für die Verstellung eines gesamten Rostes verwendet werden kann. Teile, die aus den bisherigen Ausführungen bekannt sind, sind mit dem Zusatz .2 gekennzeichnet.

Die einzelnen Roststäbe 23.2, die hier aneinander befestigt sind, sind an ihren beiden Enden an Führungsstäben 55 abgestützt, die in senkrechter Richtung durch jeweilige Winkelhebel 44.2 verstellbar sind. Die Führungsstäbe 55 sind in Langlochführungen 57 in den Stirnwänden bzw. an Zwischenwänden des Abtragarmes angeordnet, so daß bei der Ausübung einer Kraft F auf die Roststäbe sich diese in senkrechter Richtung bewegen, geführt durch die Führungsstäbe 55, welche ebenfalls von den Langlochführungen 57 geführt werden. Wie ebenfalls ersichtlich, weist jeder Winkelhebel 44.2 an seinem dem zugeordneten Führungsstab 55 zugewandten Ende eine horizontale Langlochführung 58 auf, so daß die Führungsstäbe 55 unter der Belastung der Zugfeder 31.2 nach unten vorgespannt werden. Die Langlöcher 58 stellen sicher, daß bei Verdrehung der Hebel 56 um die jeweiligen Schwenkachsen 60 keine seitliche Verschiebung der Roststäbe eintritt. Um eine Verklemmung der Roststäbe bei einer Schräglage derselben zu vermeiden, muß ein gewisses Spiel zwischen den Führungsstäben 55 und den senkrechten Langlöchern 57 bzw. zwischen den Führungsstäben 55 und den Roststäben vorgesehen werden.

Auch bei dieser Ausführung sind Anschläge 36.2 vorgesehen, welche die Anschlagstellung, d.h. die minimale Durchgrifftiefe bestimmen. Weitere verstellbare Anschläge 52.2, hier als in den Seitenwänden 16 und 17 eingeschraubte Justierschrauben ausgebildet, ermöglichen es die maximale Durchgrifftiefe zu verändern.

Die den doppelarmigen Hebeln 56 abgewandten Enden der Zugfedern 59 sind an Stehbolzen 62 befestigt, die an den Stirnwänden des Abtragarmes angeordnet sind, außerhalb des Bereiches der Abtragwalze. Ggf. können diese Stehbolzen 62 als Exzentereinrichtungen ausgebildet werden, so daß die Vorspannung der Federn 59 eingestellt werden kann. Wie bei allen anderen Ausführungsformen ist es möglich, die Roststäbe nur an einem Ende mit Federkraft zu belasten, das andere Ende kann einfach schewnkbar angelenkt werden, wenn der Abtragarm sich nur in einer Richtung bewegt bzw. nur in einer Richtung abträgt.

Es ist auch möglich, nur mit Federn an einem Ende der Roststäbe zu arbeiten, dennoch aber eine Verstellung der entgegengesetzten Enden der Roststäbe zuzulassen bzw. zu erreichen. Dies zeigt die Ausführung gemäß Fig. 7 und 8, wobei Teile, welche Teilen in den vorherigen Figuren entsprechen, mit den gleichen Nummern, jedoch mit dem Zusatz .3 gekennzeichnet sind. Die Grundanordnung auf der linken Seite der Fig. 7 ist der der Fig. 5 sehr ähnlich, nur wird der Winkelhebel 44.3 über ein Gestänge 63 mit einem weiteren Hebel 64 gekoppelt der ebenfalls als Winkelhebel ausgebildet ist. Das dem Roststab 23.3 abgewandtes Ende des Hebels 64 ist nach unten geführt, zu der Anlenkstelle mit dem Gestänge 63. Dies bedeutet, daß eine Anhebung der linken Seite des Rostes 23 zu einer Drehbewegung des Hebels 62 in Gegenrichtung führt, was über das Gestänge zu einer Drehbewegung des Winkelhebels 64 in der Uhrzeigerrichtung führt, und somit zu einer Anhebung der rechten Seite des Rostes führt. Anders gesagt, führt auch eine Anhebung der rechten Seite des Rostes zu einer Anhebung der linken Seite des Rosten und zu einer weiteren Vorspannung der Zugfeder 31.3. Somit bewegen sich der Rost bzw. jeder Roststab stets parallel zu der in Fig. 7 gezeigten Lage. Die Führung des Rostes erfolgt über Führungsstäbe 55.3 und Langlöcher 58.3 und 57.3 genauso wie bei der Ausführung gemäß Fig. 5 und 6. Die Anlenkachse 65 des Hebels 64 ist bei dieser Ausführung als eine Drehachse ausgebildet und erstreckt sich durch den Abtragarm zu einem weiteren Hebel 66, der genauso ausgebildet ist wie der Hebel 64, wobei aber der nach unten gerichtete Arm fehlen kann, wenn kein zweites Gestänge vorgesehen ist. Somit wird die ganze linke Seite des Rostes gleichzeitig angehoben bzw. abgesenkt. Auch die Anlenkachse 62.3 des Hebels 44.3 ist als Drehachse ausgebildet, so daß dieser Hebel mit dem entsprechenden Hebel 44.3 an der Rückseite des Abtragarmes (oberer Hebel 44.3 in Fig. 3) gekoppelt ist.

Bei dieser Ausführung ist nur ein Anschlag 36.3 erforderlich, wobei dieser oberhalb der Zugfeder angeordnet ist. Die Schwenkachsen 62.3 und 65 können aber auch durch Stehbolzen oder Zapfen gebildet werden. In diesem Fall wird ein weiteres Gestänge zwischen dem Hebel 66 und dem zugeordneten Hebel 44.3 vorgesehen.

Man kann sich die Abbildung gemäß Fig. 8 so vorstellen, daß die mit dem Bezugszeichen 70, 71 gekennzeichneten Wände die Stirnwände des Abtragarmes sind oder aber so, daß die Wand 71 nur eine Zwischenwand des Abtragarmes darstellt, so daß mehrere solchen Roste in Längsrichtung des Abtragarmes angeordnet sind.

## Patentansprüche

1. Verstellbarer Rost für den Abtragarm einer Ballenabtragmaschine zur Einstellung der Durchgrifftiefe von antreibbaren und sich zwischen den quer zur Längsrichtung des Abtragarmes angeordneten Roststäbe hindurcherstreckenden Faserabtragorganen, dadurch gekennzeichnet, daß die Roststäbe (23, 23.1, 23.2, 23.3) durch Federeinrichtungen (31, 31.1, 31.2, 31.3) in eine Anschlagstellung entsprechend der minimalen Durchgrifftiefe (T) vorgespannt sind und daß die Federkraft so gewählt ist, daß die beweglich angeordneten Roststäbe (23, 23.1, 23.2, 23.3) je nach Ballenhärte in Richtung zunehmender Durchgrifftiefe (T) verschoben werden in eine Stellung, die der jeweils passenden Durchgrifftiefe zumindest annähernd entspricht.

2. Verstellbarer Rost Anspruch 1, dadurch gekennzeichnet, daß die Anschlagstellung manuell oder maschinell vorgebbar ist.

3. Verstellbarer Rost nach Anspruch 2, dadurch gekennzeichnet, daß Anschlagmittel (52, 52.2) vorgesehen sind, welche die maximale Durchgrifftiefe bestimmen und ggf. einstellbar sind.

4. Verstellbarer Rost nach einem der vorhergehenden Ansprüche, dadurch gekennzeichnet, daß die einzelnen Roststäbe (23, 23.1) durch jeweilige Federeinrichtungen (31, 31.1) in die Anschlagstellung vorspannbar sind.

5. Verstellbarer Rost nach einem der vorhergehenden Ansprüche 1 bis 3, dadurch gekennzeichnet, daß die Roststäbe (23.2, 23.3) gruppenweise verstellbar sind.

6. Verstellbarer Rost nach einem der vorhergehenden Ansprüche 1 bis 3, dadurch gekennzeichnet, daß die Roststäbe (23.2, 23.3) zur automatischen Anpassung der Durchgrifftiefe miteinander starr verbunden sind und einen kompletten Rost bilden, und daß der Rost als Ganzes aus seiner Anschlagstellung gegen die Federkraft der Federeinrichtungen (31.2, 31.3) drückbar ist.

7. Verstellbarer Rost nach Anspruch 4, dadurch gekennzeichnet, daß jeder Roststab (23) an mindestens einem Ende ein sich zumindest im wesentlichen senkrecht zu seiner Längsrichtung erstreckendes Langloch (30) aufweist, durch welches ein am Abtragarm befestigter, ggf. verstellbarer Führungsstab (29) läuft, und daß zwischen diesem Ende des Roststabes (23) und dem Abtragarm (11) eine Druckfeder (31) angeordnet ist.

8. Verstellbarer Rost nach Anspruch 2, dadurch gekennzeichnet, daß das eine Ende (36) des Langloches (30), dessen anderes Ende ggf. offen ist, durch Kontakt mit dem Führungsstab (29) die Anschlagstellung bestimmt.

9. Verstellbarer Rost nach Anspruch 7 oder 9, dadurch gekennzeichnet, daß die als Schraubenfedern ausgebildeten Druckfedern (31) durch Zapfen (39) an den Enden der Roststäbe (23) gehalten und zentriert sind.

10. Verstellbarer Rost nach einem der vorhergehenden Ansprüche 7 bis 9, dadurch gekennzeichnet, daß die den Roststäben abgewandten Enden der Druckfeder (31) an am Abtragarm (11) nach innen vorstehenden Flanschen (33) abgestützt sind.

11. Verstellbarer Rost nach Anspruch 10, dadurch gekennzeichnet, daß sich Zapfen von den Flanschen (33) in Richtung des Roststabes (23) erstrecken und zum Halten bzw. Zentrieren der Druckfeder (31) dienen.

12. Verstellbarer Rost nach Anspruch 9 oder 11, dadurch gekennzeichnet, daß die Zapfen sich gleitbar durch Öffnungen im Abtragarm bzw. in den Enden der Roststäbe erstrecken.

13. Verstellbarer Rost nach Anspruch 4, dadurch gekennzeichnet, daß jeder Roststab an mindestens einem Ende mit dem einen Ende eines am Abtragarm schwenkbar angeordneten Hebels (44) in Eingriff steht, der zum Herabdrücken des Roststabes (23.1) in die Anschlagstellung dient, und daß jeweils eine Feder (31.1) an jedem Hebel (44) angreift.

14. Verstellbarer Rost nach Anspruch 13, dadurch gekennzeichnet, daß die Federn (31.1) Zugfedern sind und zwischen Abtragarm (11) und den Hebeln (44) gespannt sind.

15. Verstellbarer Rost nach anspruch 13 oder 14, dadurch gekennzeichnet, daß die Hebel (44) doppelarmige Hebel sind und daß die Federn (31.1) an den den Roststäben (23.1) entgegengesetzten Enden der Hebel (44) angreifen.

16. Verstellbarer Rost nach Anspruch 15, dadurch gekennzeichnet, daß die Hebel Winkelhebel (44.2, 44.3) sind.

17. Verstellbarer Rost nach einem der Ansprüche 13 bis 16, dadurch gekennzeichnet, daß die Anschlagstellung der Roststäbe (23.1) durch Anschläge (36.1) gebildet sind, an denen die Arme der Hebel (44) anstossen.

18. Verstellbarer Rost nach einem der Ansprüche 13 bis 17, dadurch gekennzeichnet, daß jeder Hebel (44) ein zylindrisches Ende (46) aufweist, das in einer seitlichen Ausnehmung (47) am Ende des zugeordneten Roststabes (23.1) eingreift und in dieser verschiebbar geführt ist derart, daß die zylinderartigen Enden (46) der Hebel ein seitliches Verkippen der jeweils angeordneten Roststäbe (23.1) verhindern.

19. Verstellbarer Rost nach einem der Ansprüche 13 bis 18, dadurch gekennzeichnet, daß alle Hebel (44) bzw. Gruppen von Hebeln auf jeder Seite des Abtragarmes auf einer gemeinsamen Schwenkachse (45) angeordnet sind und mit ihren Seiten einander im Bereich der Schwenkachse (45) berühren.

20. Verstellbarer Rost nach einem der Ansprüche 13 bis 19, dadurch gekennzeichnet, daß jeder Roststab (23.1) in Draufsicht I-förmige Gestalt aufweist und benachbarte Roststäbe (23.1) an den Stirnseiten der Kopf- und Fußbalken der jeweiligen I-Form einander berühren.

21. Verstellbarer Rost nach Anspruch 5 oder 6, dadurch gekennzeichnet, daß jede Gruppe von Roststäben (23.2, 23.3) bzw. der gesamte Rost an ihren bzw. seinen beiden parallel zum Abtragarm angeordneten Längsseiten von einem jeweiligen Führungsstab (55) durchdrungen ist, wobei die Führungsstäbe in Führungen an den Stirnenden des Abtragarmes (11) bzw. in Zwischenführungen des Abtragarmes geführt sind, daß jede Gruppe bzw. der Rost an mindestens einer Längsseite derselben bzw. desselben mindestens zwei Federeinrichtungen (31.2, 31.3) aufweist, und daß mindestens die an dieser Längsseite vorgesehenen Führungen bzw. Zwischenführungen des Abtragarmes (11) für den zugeordneten Führungsstab (55) als sich senkrecht erstreckende Langlöcher (57, 57.3) ausgebildet sind.

22. Verstellbarer Rost nach Anspruch 20, dadurch gekennzeichnet, daß Federeinrichtungen (31.2) an beiden Längsseiten jeder Gruppe bzw. des Rostes vorgesehen sind, und daß die Führungen bzw. Zwischenführungen des Abtragarmes (11) für die Führungsstäbe (55) auf beiden Seiten des Abtragarmes (11) als sich senkrecht erstreckende Langlöcher (57) ausgebildet sind.

23. Verstellbarer Rost nach Anspruch 21 oder 22, dadurch gekennzeichnet, daß jede Federeinrichtung die Form eines federbelasteten Hebels (44.2, 44.3) aufweist.

24. Verstellbarer Rost nach Anspruch 23, dadurch gekennzeichnet, daß jeder Hebel (44.2, 44.3, 64, 66) an seinem dem zugeordneten Führungsstab (55, 55.3) umgreifenden Ende eine sich horizontal erstreckende Langlochführung (58, 58.3) aufweist.

25. Verstellbarer Rost nach Anspruch 24, dadurch gekennzeichnet, daß die Hebel (44.2, 44.3) als doppelarmige Winkelhebel ausgeführt sind, mit einem am zugeordneten Rost angreifenden Arm und einem federbelasteten Arm.

26. Verstellbarer Rost nach Anspruch 25, dadurch gekennzeichnet, daß Hebel (44.3, 64, 66) an beiden Längsseiten des Abtragarmes (11) vorgesehen sind, daß mindestens einer der Hebel (44.3) an der einen Seite direkt federbelastet ist, daß aber die Hebel (64, 66) auf der anderen Seite mit den direkt federbelasteten Hebeln (44.3) über Lenker bzw. Gestänge (63) zur gleichsinnigen Anhebung bzw. Absenkung der zugeordneten Längsseite der Gruppe bzw. des Rostes gekoppelt sind.

27. Verstellbarer Rost nach Anspruch 23, dadurch gekennzeichnet, daß die Anschlagstellung durch mit den Hebeln (44.2, 44.3) zusammenarbeitende Anschläge (36.2, 36.3) bestimmt ist.

28. Verstellbarer Rost nach einem der vorhergehenden Ansprüche, dadurch gekennzeichnet, daß die Vorspannung der Federeinrichtungen für jede Federeinrichtung allein und/oder für all Federeinrichtungen gemeinsam einstellbar ist.

## Claims

1. Adjustable grid for the carrying-off arm of a bale opening machine for setting the grid penetration depth of drivable fibre carrying-off members extending through grid rods arranged transversally to the longitudinal direction of said carrying-off arm, characterized in that the grid rods (23, 23.1, 23.2, 23.3) are prestressed by spring means (31, 31.1, 31.2, 31.3) to a stop position equivalent to the minimum penetration depth (T) and that the spring force is selected in such a way that the moveably arranged grid rods (23, 23.1, 23.2, 23.3) are displaced in the direction of increasing penetration depth (T) to a position which is at least approximately equivalent to the respective suitable penetration depth.

2. Adjustable grid in accordance with claim 1, characterized in that the stop position can be predetermined either manually or mechanically.

3. Adjustable grid in accordance with claim 2, characterized in that stop means (52, 52.2) are provided which determine the maximum penetration depth and which are optionally adjustable.

4. Adjustable grid in accordance with one of the aforesaid claims, characterized in that the individual grid rods (23, 23.1) can be prestressed to the stop position by respective spring means (31, 31.1).

5. Adjustable grid in accordance with one of the aforesaid claims 1 to 3, characterized in that the grid rods (23.2, 23.3) are adjustable in groups.

6. Adjustable grid in accordance with one of the aforesaid claims 1 to 3, characterized in that the grid rods (23.2, 23.3) are rigidly connected to one another and form a complete grid for the purpose of gaining an automatic adjustment of the penetration depth, and that the grid in its entirety can be pressed from its stop position against the spring force of the spring means (31.2, 31.3).

7. Adjustable grid in accordance with claim 4, characterized in that each grid rod (23) comprises at least at one of its ends an oblong hole (30) extending at least substantially vertically to its longitudinal direction, whereby an optionally adjustable guide rod (29) extends through said oblong hole and is attached to said carrying-off arm, and that between said end of the grid rod (23) and the carrying-off arm (11) there is arranged a pressure spring (31).

8. Adjustable grid in accordance with claim 2, characterized in that the one end (36) of the oblong hole (30), whose other end is optionally open, determines the stop position by contact with the guide rod (29).

9. Adjustable grid in accordance with claim 7 or 9, characterized in that the pressure springs (31) arranged as coil springs are held and centered at the ends of the grid rods (23) by means of tappets (39).

10. Adjustable grid in accordance with one of the aforesaid claims 7 to 9, characterized in that the ends of the pressure springs (31) averted from the grid rods are supported in flanges (33) projecting inwardly on the carrying-off arm (11).

11. Adjustable grid in accordance with claim 10, characterized in that the tappets of the flanges (33) extend in the direction of the grid rod (23) and serve for holding or centering the pressure springs (31).

12. Adjustable grid in accordance with claim 9 or 11, characterized in that the tappets slidably extend through openings in the carrying-off arm or in the ends of the grid rods.

13. Adjustable grid in accordance with claim 4, characterized in that each grid rod is engaged at least at one of its ends with the one end of a lever (44) swivellably arranged on the carrying-off arm, whereby said lever serves for pressing down the grid rod (23.1) to the stop position, and that one spring (31.1) each acts upon each lever (44).

14. Adjustable grid in accordance with claim 13, characterized in that the springs (31.1) are tension springs and stretched between the carrying-off arm (11) and the levers (44).

15. Adjustable grid in accordance with claims 13 or 14, characterized in that the levers (44) are double-armed levers and that the springs (31.1) act upon the ends of the levers (44) opposite of the grid rods (23.1).

16. Adjustable grid in accordance with claim 15, characterized in that the levers are knee levers (44.2, 44.3).

17. Adjustable grid in accordance with one of the claims 13 to 16, characterized in that the stop positions of the grid rods (23.1) are formed by stops (36.1), whereby the arms of the levers (44) push against said stops.

18. Adjustable grid in accordance with one of the claims 13 to 17, characterized in that each lever (44) comprises a cylindrical end (46) which engages in a lateral recess (47) at the end of the allocated grid rod (23.1) and which is slidably held in said grid rod in such a way that the cylindrical ends (46) of the levers prevent a lateral tilting of the respectively allocated grid rods (23.1).

19. Adjustable grid rod in accordance with one of the claims 13 to 18, characterized in that all levers (44) or groups of levers are arranged on a common pivot axle (45) on each side of the carrying-off arm and that they touch each other with their sides in the area of said pivot axle (45).

20. Adjustable grid in accordance with one of the claims 13 to 19, characterized in that each grid rod (23.1) has the shape of an I when viewed from above and that adjacent grid rods 823.1) touch each other at the frontal sides of the head and foot beam of the respective I-shape.

21. Adjustable grid in accordance with claim 5 or 6, characterized in that each group of grid rods (23.2, 23.3) or the whole grid is penetrated at its longitudinal side arranged parallel to the carrying-off arm by a respective guide rod (55), whereby the guide rods are guided at their two ends or, optionally, at intermediate positions in guideways in the front ends of the carrying-off arm (11) or in intermediate guideways of the carrying off arm, and that each group or the grid comprises on at least one longitudinal side of said group or grid at least two spring means (31.2, 31.3), and that the guideways or intermediate guideways of the carrying-off arm (11) provided on said longitudinal side for said allocated guide rod (55) are arranged as oblong holes (57, 57.3) extending in the vertical direction.

22. Adjustable grid in accordance with claim 20, characterized in that spring means (31.2) are provided on both sides of each group or the grid, and that the guideways or the intermediate guideways of the carrying-off arm for the guide rods (55) are arranged on both sides of the carrying-off arm (11) as vertically extending oblong holes (57).

23. Adjustable grid in accordance with claim 21 or 22, characterized in that each spring means has the shape of a spring-loaded lever (44.2, 44.3).

24. Adjustable grid in accordance with claim 23, characterized in that each lever (44.2, 44.3, 64, 66) comprises at its end enclosing the allocated guide rod (55, 55.3) a horizontally extending slot guiding means (58, 58.3).

25. Adjustable grid in accordance with claim 24, characterized in that the levers (44.2, 44.3) are arranged as double-armed levers with an arm acting upon the allocated grid and with a spring-loaded arm.

26. Adjustable grid in accordance with claim 25, characterized in that the levers (44.3, 64, 66) are provided on both longitudinal sides of the carrying-off arm, and that at least one of the levers (44.3) is directly spring-loaded at the one side, but that the levers (64, 66) on the other side are coupled with the directly spring-loaded levers (44.3) through connecting rods or guide rods (63) for lifting or lowering the allocated longitudinal side of the group or the grid in the same direction.

27. Adjustable grid in accordance with claim 23, characterized in that the stop position is determined by the stops (36.2, 36.3) cooperating with the levers (44.2, 44.3).

28. Adjustable grid in accordance with one of the previous claims, characterized in that the initial tension of the spring means is adjustable for each spring means alone and/or for all spring means jointly.

## Revendications

1. Grille ajustable pour le bras de prélèvement d'une machine de prélèvement de balles pour le réglage de la profondeur de pénétration d'organes de prélèvement de fibres commandables et pénétrant entre les barreaux de grille disposés perpendiculairement au sens longitudinal du bras de prélèvement, caractérisée par le fait que les barreaux de grille (23, 23.1, 23.2, 23.3) sont pré-tendus par des dispositifs à ressorts (31, 31.1, 31.2, 31.3) dans une position de butée correspondant à la profondeur de pénétration minimum (T), et que la force de ressort est choisie de telle manière que, en fonction de la dureté de balle, les barreaux de grille disposés d'une manière mobile (23, 23.1, 23.2, 23.3) sont déplacés dans le sens d'une augmentation de la profondeur de pénétration (T), dans une position qui correspond au moins approximativement à la profondeur de pénétration adéquate respective.

2. Grille ajustable selon revendication 1, caractérisée par le fait que la position de butée peut être prédéterminée manuellement ou mécaniquement.

3. Grille ajustable selon revendication 2, caractérisée par le fait que des moyens de butée (52, 52.2) sont prévus qui déterminent la profondeur de pénétration maximum et, le cas échéant, sont réglables.

4. Grille ajustable selon l'une des revendications précédentes, caractérisée par le fait que les barreaux individuels de grille (23, 23.1) peuvent être pré-tendus dans la position de butée par des dispositifs à ressorts (31, 31.1) respectifs.

5. Grille ajustable selon l'une des revendications précédentes 1 à 3, caractérisée par le fait que les barreaux de grille (23.2, 23.3) sont ajustables par groupes.

6. Grille ajustable selon l'une des revendications précédentes 1 à 3, caractérisée par le fait que, pour l'adaptation automatique de la profondeur de pénétration, les barreaux de grille (23.2, 23.3) sont reliés entre eux d'une manière rigide et forment une grille complète, et que la grille peut être pressée comme ensemble en dehors de sa position de butée, contre la force de ressort des dispositifs à ressorts (31.2, 31.3).

7. Grille ajustable selon revendication 4, caractérisée par le fait que chaque barreau de grille (23) possède, au moins sur une extrémité, un trou allongé (30) s'étendant au moins essentiellement perpendiculairement à sa direction longitudinale, trou à travers lequel se déplace une barre de guidage (29) fixée sur le bras de prélèvement et le cas échéant pouvant être ajustée, et qu'un ressort de pression (31) est disposé entre cette extrémité du barreau de grille (23) et le bras de prélèvement (11).

8. Grille ajustable selon revendication 2, caractérisée par le fait qu'une extrémité (36) du trou allongé (30), dont l'autre extrémité est ouverte le cas échéant, détermine la posisition de butée par contact avec la barre de guidage (29).

9. Grille ajustable selon revendication 7 ou 9, caractérisée par le fait que les ressorts de pression (31), formés comme des ressorts à boudin, sont maintenus et centrés sur les extrémités des barreaux de grille (23) par des tenons (34).

10. Grille ajustable selon l'une des revendications précédentes 7 à 9, caractérisée par le fait que les extrémités des ressorts de pression (31), opposées aux barreaux de grille, sont appuyées sur des flasques (33) s'avançant vers l'intérieur du bras de prélèvement (11).

11. Grille ajustable selon revendication 10, caractérisée par le fait que les tenons s'étendent depuis les extrémités des barreaux de grille (23) dans le sens des flasques (33) et servent à maintenir respectivement à centrer les ressorts de pression (31).

12. Grille ajustable selon revendication 9 ou 11, caractérisée par le fait que les tenons s'étendent par glissement à travers des ouvertures pratiqueés dans le bras de prélèvement respectivement dans les extrémités des barreaux de grille.

13. Grille ajustable selon revendication 4, caractérisée par le fait que chaque barreau de grille est engagé au moins par une extrémité avec une extrémité d'un levier (44) disposé d'une manière oscillante sur le bras de prélèvement, et qui sert à presser vers le bas le barreau de grille (23.1) dans la postion de butée, et qu'il y a un ressort respectif (31.1) qui attaque chaque levier (44).

14. Grille ajustable selon revendication 13, caractérisée par le fait que les ressorts (31.1) sont des ressorts de traction, et sont tendus entre le bras de prélèvement (11) et les leviers (44).

15. Grille ajustable selon revendication 13 ou 14, caractérisée par le fait que les leviers (44) sont des leviers à double bras, et que les ressorts (31.1) attaquent les extrémités des leviers (44) opposées aux barreaux de grille (23.1).

16. Grille ajustable selon revendication 15, caractérisée par le fait que les leviers sont des leviers angulaires (44.2, 44.3).

17. Grille ajustable selon l'une des revendications 13 à 16, caractérisée par le fait que les positions de butée des barreaux de grille (23.1) sont formées par des butées (36.1) sur lesquelles les bras des leviers (44) viennent buter.

18. Grille ajustable selon l'une des revendications 13 à 17, caractérisée par le fait que chaque levier (44) possède une extrémité cylindrique (46) qui s'engage dans un évidement latéral (47) pratiqué dans l'extrémité du barreau de grille (23.1) adjoint, et qui est guidée d'une manière déplaçable dans celui-ci de manière à ce que les extrémités en forme de cylindre (46) des leviers évitent un mouvement de bascule latéral des barreaus de grille (23.1) disposés en correspondance.

19. Grille ajustable selon l'une des revendications 13 à 18, caractérisée par le fait que tous les leviers (44) respectivement groupes de leviers sont disposés sur un axe de pivotement commun (45) respectif, disposé de chaque côté du bras de prélèvement, et qu'ils se touchent latéralement l'un l'autre dans la zone de l'axe de pivotement (45).

20. Grille ajustable selon l'une des revendications 13 à 19, caractérisée par le fait que chaque barreau de grille (23.1) possède une structure en forme de 1, vue en plan, et que des barreaux de grille (23.1) adjacents se touchent l'un l'autre sur les faces frontales des poutres de tête et de pied de la forme en I respective.

21. Grille ajustable selon revendication 5 ou 6, caractérisée par le fait que chaque groupe de barreaux de grille (23.2, 23.3) respectivement la grille complète est pénétré(e) par une barre de guidage (55) respective sur ses deux côtés longitudinaux disposés parallèlement au bras de prélèvement, les barres de guidage étant guidées sur leurs deux extrémités et éventuellement sur des endroits intermédiaires, dans des guides sur les extrémités frontales du bras de prélèvement (11) respectivement dans des guides intermédiaires du bras de prélèvement, que chaque groupe respectivement la grille possède, sur au moins un côté longitudinal de celui-ci respectivement de celle-ci, au moins deux dispositifs à ressorts (31.2, 31.3), et qu'au moins les guides respectivement les guides intermédiaires du bras de prélèvement (11) prévus sur ce côté longitudinal pour la barre de guidage adjointe (55) sont formés comme des trous allongés (57, 57.3) s'étendant perpendiculairement.

22. Grille ajustable selon revendication 20, caractérisée par le fait que des dispositifs à ressorts (31.2) sont prévus sur les deux côtés longitudinaux de chaque groupe respectivement de la grille, et que les guides respectivement les guides intermédiaires du bras de prélèvement (11) pour les barres de guidage (55) des deux côtés du bras de prélèvement (11) sont formés comme des trous allongés (57) s'étendant perpendiculairement.

23. Grille ajustable selon revendicaton 21 ou 22, caractérisée par le fait que chaque dispositif à ressorts possède la forme d'un levier (44.2, 44.3) chargé par ressort.

24. Grille ajustable selon revendication 23, caractérisée par le fait que chaque levier (44.2, 44.3, 64, 66) possède, sur son extrémité entourant la barre de guidage (55, 55.3) adjointe, un guide en forme de trou allongé (58, 58.3) s'étendant horizontalement.

25. Grille ajustable selon revendication 24, caractérisée par le fait que les leviers (44.2, 44.3) sont formés comme leviers angulaires à double bras, avec un bras attaquant la grille adjointe et un bras chargé par ressort.

26. Grille ajustable selon revendication 25, caractérisée par le fait que des leviers (44.3, 64, 66) sont prévus sur les deux côtés lontigudinaux du bras de prélèvement (11), qu'au moins un des leviers (44.3) sur un côté est directement chargé par ressort, mais que les leviers (64, 66) sur l'autre côté sont accouplés aux leviers (44.3) directement chargés par ressort, via des bras oscillants respectivement des tringles (63), pour le soulèvement respectivement l'abaissement dans le même sens du côté longitudinal adjoint du groupe respectivement de la grille.

27. Grille ajustable selon revendication 23, caractérisée par le fait que la position de butée est déterminée par des butées (36.2, 36.3) travaillant conjointement avec les leviers (44.2, 44.3).

28. Grille ajustable selon l'une des revendications précédentes, caractérisée par le fait que la pré-tension des dispositifs à ressort est réglable pour chaque dispositif à ressorts individuel et/ou pour tous les dispositifs à ressorts en ensemble.
